# EUROPÄISCHE PATENTSCHRIFT

(11) **EP 0 589 289 B1**
(45) Veröffentlichungstag und Bekanntmachung des Hinweises auf die Patenterteilung: **02.01.1997**
(21) Anmeldenummer: 93114452.1
(22) Anmeldetag: 09.09.1993
(51) Int. Cl.: B65D 85/10, B65D 75/54, B65B 61/02

(54) **Verpackung für Zigaretten**
Package for cigarettes
Emballage pour cigarettes

(30) Priorität: 21.09.1992 DE 4231591
(43) Veröffentlichungstag der Anmeldung: 30.03.1994
(73) Patentinhaber: Focke & Co. (GmbH & Co.), D-27283 Verden (DE)
(72) Erfinder: Focke, Heinz, D-27283 Verden (DE)
(74) Vertreter: Bolte, Erich, Dipl.-Ing.

(56) Entgegenhaltungen:
- EP-A- 0 214 413
- EP-A- 0 443 787
- DE-A- 3 322 129
- FR-A- 1 018 816
- US-A- 4 938 363

## Beschreibung

Die Erfindung betrifft eine Klappschachtel für Zigaretten mit einem Schachtelteil, einem im Schachtelteil angeordneten Kragen aus Kragen-Vorderwand und Kragen-Seitenlappen und einer Innenumhüllung aus Papier oder papierähnlichen Werkstoffen für eine Zigaretten-Gruppe, wobei die Kragen-Vorderwand in einem unteren Bereich mit einer Zunge an einer Schachtel-Vorderwand des Schachtelteils anliegt und wobei die Innenumhüllung im Bereich von Seitenlappen gebildete Schrägkanten und im Bereich einer Vorderwand eine Abziehlasche aufweist, die durch eine quergerichtete Perforationslinie begrenzt ist.

Verpackungen des Typs Klappschachtel (Hinge-Lid-Packungen) sind für Zigaretten weit verbreitet. Der konstruktive Aufbau einer derartigen Verpackung ist international weitgehend einheitlich. Die Klappschachtel selbst besteht aus einem Schachtelteil und einem an einer Schachtel-Rückwand angeordneten Deckel und einem im Schachtelteil angeordneten Kragen. Dieser ragt mit einem oberen Abschnitt aus dem Schachtelteil heraus. Der freie Teil des Kragens wird in Schließstellung der Klappschachtel von dem Deckel umschlossen.

Der Packungsinhalt, nämlich die Zigaretten-Gruppe, ist durch eine Innenumhüllung umgeben. Diese bildet eine bei Gebrauchnahme der Verpackung entfernbare Abziehlasche (Flap). Die Erfindung befaßt sich vorrangig mit dieser Abziehlasche.

Aus EP-A 0 214 413 ist eine derartige Verpackung für Zigaretten bekannt, die über eine Innenumhüllung aus Papier für eine Zigaretten-Gruppe verfügt, wobei die Innenumhüllung eine durch eine quergerichtete Perforationslinie begrenzte Abziehlasche aufweist. Die Abziehlasche gemäß EP-A 0 214 413 weist jedoch zu geringe Abmessungen auf, um dieselbe für andere Zwecke verwenden zu können.

Der vorliegenden Erfindung liegt demnach das Problem zugrunde, die Abziehlasche der Innenumhüllung zu vergrößern und einem Zusätzlichen Zweck zuzuführen.

Dieses Problem wird dadurch gelöst, daß die Abziehlasche im Bereich ihrer Vorderseite oder Vorderwand für Werbezwecke einen Aufdruck oder ein Druckbild als Gutschein trägt und daß die Perforationslinie zur unteren Begrenzung der Abziehlasche in einem Bereich unterhalb eines oberen Randes einer Schachtel-Vorderwand und oberhalb einer Bodenwand angeordnet ist, nämlich unterhalb der Zunge des Kragens und oberhalb der im Bereich der Seitenlappen gebildeten Schrägkanten. Dies hat den Vorteil, daß die Abziehlasche deutlich vergrößert ist und daher als Träger für einen Aufdruck oder dergleichen dienen kann.

Dieses Problem wird auch durch das Verfahren gemäß Anspruch 2 gelöst. Der Aufdruck wird erfindungsgemäß vor Herstellung von Zuschnitten für die Innenumhüllung von einer Materialbahn auf diese aufgebracht. Das Material für die Innenumhüllung ist demnach mindestens teilweise fertiggestellt, wenn die Zuschnitte für die Innenumhüllung durch Abtrennen von der Materialbahn gebildet werden.

Für bestimmte Anwendungsfälle, insbesondere bei Verwendung der Abziehlasche als Gutschein oder sonstigen Beleg, wird erfindungsgemäß der Aufdruck oder eine Teilmarkierung desselben im Bereich der Verpackungsmaschine angebracht, so daß der Aufdruck erst unmittelbar bei Fertigstellung der Verpackung wirksam markiert ist.

Weitere Einzelheiten der Erfindung werden nachfolgend anhand eines Ausführungsbeispiels näher erläutert. Es zeigt:
- Fig. 1: Eine Klappschachtel in perspektivischer Ansicht,
- Fig. 2: eine fertig gefaltete Innenumhüllung einer Klappschachtel, ebenfalls in perspektivischer Darstellung,
- Fig. 3: einen ausgebreiteten Zuschnitt für eine Innenumhüllung,
- Fig. 4: eine gewickelte Materialbahn für Zuschnitte gemäß Fig. 3,
- Fig. 5: Teile einer Verpackungsmaschine für die Herstellung von Zuschnitten in schematischer Seitenansicht.

Die in den Zeichnungen dargestellten Einzelheiten befassen sich mit der Gestaltung einer Klappschachtel für Zigaretten. Diese besteht üblicherweise aus einem unteren Schachtelteil 10 und einem Deckel 11. Letzterer ist im Bereich einer Rückwand 12 schwenkbar mit dem Schachtelteil 10 verbunden.

Innerhalb der Klappschachtel befindet sich ein Kragen 13. Dieser ist so ausgebildet, daß eine Kragen-Vorderwand 14 mit einem unteren Teilbereich an der Innenseite einer Schachtel-Vorderwand 15 des Schachtelteils 10 anliegt und mit dieser verbunden ist. Kragen-Seitenlappen 16 befinden sich im Bereich von Schachtel-Seitenwänden 17, 18 der Verpackung. Der Kragen 13 sitzt mit einem unteren Bereich im Schachtelteil 10. Der aus diesem herausragende obere Bereich wird in Schließstellung vom Deckel 11 umschlossen. Die Kragen-Vorderwand 14 ist so ausgebildet, daß in dem aus dem Schachtelteil 10 herausragenden Bereich der Kragen-Vorderwand eine durch geschwungene Konturen begrenzte Ausnehmung 19 gebildet ist. Der untere Bereich der Kragen-Vorderwand 14 im Schachtelteil 10 wird durch eine entsprechend gestaltete Zunge 20 gebildet.

Der Packungsinhalt, nämlich eine blockförmig formierte Zigaretten-Gruppe, ist durch eine Innenumhüllung 21 umgeben. Diese besteht aus einem Zuschnitt 22 aus Papier oder papierähnlichem Werkstoff. Der Zuschnitt 22 für die Innenumhüllung wird bei dem vorliegenden Beispiel von einer Materialbahn 23 im Bereich einer Verpackungsmaschine abgetrennt. Die Materialbahn 23 ist zu einer Bobine 24 gewickelt.

Die Innenumhüllung 21 umgibt die Zigaretten-Gruppe allseitig. Der Zuschnitt 22 ist so gefaltet, daß eine geschlossene Bodenwand 25, eine Vorderwand 26, eine korrespondierende Rückwand 27, Seitenwände 28, 29 und eine Stirnwand 30 gebildet sind. Die Seitenwände 28, 29 der Innenumhüllung 21 bestehen aus im unteren Bereich, nämlich benachbart zur Bodenwand 25, trapezförmig gefalteten Seitenlappen 31, 32. Diese überdecken einander teilweise. Der der Vorderwand 26 zugekehrte bzw. mit dieser verbundene Seitenlappen 31 liegt außen.

Auch die Stirnwand 30 ist durch Faltlappen gebildet. An die Vorderwand 26 schließt ein trapezförmiger äußerer Längslappen 33 im Bereich der Stirnwand 30 an.

Der obere Teil der Vorderwand 26 der Innenumhüllung 21 ist als Abziehlasche 34 ausgebildet. Diese wird durch eine untere quergerichtete Perforationslinie 35 begrenzt, die sich durchgehend im Bereich der Vorderwand 26 und der anschließenden Seitenlappen 31 erstreckt. Die Abziehlasche 34 wird bei Ingebrauchnahme der Klappschachtel entfernt, nämlich aus dem offenen Schachtelteil 10 herausgezogen. Zu diesem Zweck wird die Abziehlasche 34 im Bereich des Längslappens 33 der Stirnwand 30 erfaßt und nach oben gezogen. Die Perforationslinie 35 wird dabei durchtrennt.

Die Abziehlasche 34 ist mit einem Druckbild 36 versehen, welches sich beim vorliegenden Ausführungsbeispiel über die gesamte Vorderwand 26 der Abziehlasche 34 an der Vorderseite derselben erstreckt. Bei dem Druckbild 36 kann es sich um Werbeangaben handeln. Vorzugsweise ist aber das Druckbild 36 als Gutschein, Teilnahmeschein an Wettbewerben oder dergleichen bestimmt.

Die Abziehlasche 34 ist bei dem vorliegenden Ausführungsbeispiel deutlich größer ausgebildet als üblich. Zu diesem Zweck liegt die Perforationslinie 35 unterhalb des Kragens 13 bzw. unterhalb der Zunge 20 der Kragen-Vorderwand 14. Die mögliche untere Position der Perforationslinie 35 ist durch eine Schrägkante 37 bestimmt, die im Bereich der Seitenlappen 31, 32 gebildet ist. Die Perforationslinie 35 befindet sich mit (geringem) Abstand oberhalb des oberen Endes dieser Schrägkante 37. Durch diese Ausbildung der Abziehlasche 34 steht eine größere Fläche der Vorderwand 26 für das Druckbild 36 zur Verfügung. Bei einer Faltung der Innenumhüllung nach dem Prinzip der "Bodenfaltung" fehlt die Schrägkante im Bereich der Seitenwandungen. In diesem Falle kann sich der Flap auch unmittelbar bis zur Bodenwand erstrecken.

Wie insbesondere aus Fig. 4 ersichtlich, wird das Druckbild 36 zweckmäßigerweise bereits an der Materialbahn 23 für die Zuschnitte 22 positionsgerecht angebracht. Dadurch kann die Materialbahn 23 in der üblichen Weise in einer Verpackungsmaschine verarbeitet werden.

Fig. 5 zeigt schematisch Einzelheiten einer derartigen Verpackungsmaschine mit einer Bobine 24 für die ablaufende Materialbahn 23 und einer nach Verbrauch derselben anzuschließenden Ersatzbobine 38. Die Materialbahn 23 läuft über eine Mehrzahl von Umlenkwalzen bis zu einer Trennstation 39. Hier werden die Zuschnitte 22 von der Materialbahn abgetrennt und für die Umhüllung einer Zigaretten-Gruppe bereitgehalten.

Der Trennstation 39 ist eine Markierungsstation bzw. ein Druckwerk 40 in Förderrichtung der Materialbahn 23 vorgeordent. Das Druckwerk 40 hat die Aufgabe, das Druckbild 36 bzw. für die Gültigkeit eines Gutscheins oder dergleichen maßgebliche zusätzliche Markierungen im Bereich des Druckbilds 36 anzubringen. Das Druckwerk 40 besteht zu diesem Zweck aus einer Steuerwalze 41, die die Materialbahn 23 nach Maßgabe von üblichen Druckmarken positionsgerecht fördert. Der Steuerwalze 41 ist ein umlaufender Druckkopf 42 zugeordnet, der das Druckbild 36 bzw. die zusätzlichen Markierungen an diesem anbringt. Dadurch ist gewährleistet, daß nur aus einer Verpackung stammende Abziehlaschen 34 für den vorgesehenen Zweck eingesetzt werden können.

## Patentansprüche

1. Klappschachtel für Zigaretten mit einem Schachtelteil (10), einem im Schachtelteil (10) angeordneten Kragen (13) aus Kragen-Vorderwand (14) und Kragen-Seitenlappen (16) und einer Innenumhüllung (21) aus Papier oder papierähnlichen Werkstoffen für eine Zigaretten-Gruppe, wobei die Kragen-Vorderwand (14) in einem unteren Bereich mit einer Zunge (20) an einer Schachtel-Vorderwand (15) des Schachtelteils (10) anliegt und wobei die Innenumhüllung (21) im Bereich von Seitenlappen (31, 32) gebildete Schrägkanten (37) und im Bereich einer Vorderwand (26) eine Abziehlasche (34) aufweist, die durch eine quergerichtete Perforationslinie (35) begrenzt ist, **dadurch gekennzeichnet**, daß
a) die Abziehlasche (34) im Bereich ihrer Vorderseite oder Vorderwand (26) für Werbezwecke einen Aufdruck oder ein Druckbild (36) als Gutschein trägt,
b) die Perforationslinie (35) zur unteren Begrenzung der Abziehlasche (34) in einem Bereich unterhalb eines oberen Randes einer Schachtel-Vorderwand (15) und oberhalb einer Bodenwand (25) angeordnet ist, nämlich unterhalb der Zunge (20) des Kragens (13) und oberhalb der im Bereich der Seitenlappen (31, 32) gebildeten Schrägkanten (37).

2. Verfahren zum Herstellen von Klappschachteln für Zigaretten mit einem in einem Schachtelteil (10) angeordneten Kragen (13) aus Kragenvorderwand (14) und Kragen-Seitenlappen (16) und einer Innenumhüllung (21) einer Zigaretten-Gruppe nach Anspruch 1, **dadurch gekennzeichnet**, daß
a) eine Materialbahn (23) zum Herstellen von Zuschnitten (22) für die Innenumhüllung (21) fortlaufend mit Druckbildern (36) in einem der Vorderseite der herzustellenden Abziehlasche (34) entsprechenden Bereich versehen wird,
b) danach die Zuschnitte (22) von der Materialbahn (23) abgetrennt werden,
c) die Zuschnitte (22) mit einer die Abziehlasche (34) begrenzenden Perforationslinie (35) derart versehen werden, daß die Perforationslinie (35) innerhalb der Klappschachtel unterhalb einer Zunge (20) des Kragens (13) und oberhalb von im Bereich von Seitenlappen (31, 32) der Innenumhüllung (21) gebildeten Schrägkanten (37) angeordnet ist,

3. Verfahren nach Anspruch 2, **dadurch gekennzeichnet**, daß das Druckbild (36) wenigstens teilweise oder eine Markierung desselben innerhalb einer Verpackungsmaschine durch ein gesteuertes Druckwerk (40) derselben an der Materialbahn (23) oder am Zuschnitt (22) angebracht wird.

## Claims

1. Hinge-lid box for cigarettes, having a box part (10), having a collar (13) which is arranged in the box part (10) and comprises collar front wall (14) and collar side tabs (16), and having an inner wrapper (21) which consists of paper or paper-like materials and is intended for a cigarette group, a tongue (20) of a lower region of the collar front wall (14) resting against a box front wall (15) of the box part (10), and the inner wrapper (21) having oblique edges (37) formed in the region of side tabs (31, 32) and, in a region of a front wall (26), having a pull-off flap (34) which is bounded by a transversely directed perforation line (35), characterized in that
a) in the region of its front side or front wall (26), the pull-off flap (34) carries, for advertizing purposes, an imprint or a printed image (36) as a coupon,
b) the perforation line (35) for bounding the pull-off flap (34) at the bottom is arranged in a region beneath an upper border of a box front wall (15) and above a base wall (25), that is to say beneath the tongue (20) of the collar (13) and above the oblique edges (37) formed in the region of the side tabs (31, 32).

2. Process for producing hinge-lid boxes for cigarettes, having a collar (13) which is arranged in a box part (10) and comprises collar front wall (14) and collar side tabs (16), and having an inner wrapper (21) for a cigarette group according to Claim 1, characterized in that
a) a material web (23) for producing blanks (22) for the inner wrapper (21) is provided continuously with printed images (36) in a region corresponding to the front side of the pull-off flap (34) which is to be produced,
b) the blanks (22) are then severed from the material web (23),
c) the blanks (22) are provided with a perforation line (35), which bounds the pull-off flap (34), such that the perforation line (35) is arranged, within the hinge-lid box, beneath a tongue (20) of the collar (13) and above oblique edges (37) formed in the region of side tabs (31, 32) of the inner wrapper (21).

3. Process according to Claim 2, characterized in that at least part of the printed image (36), or a marking of the same, is applied on the material web (23) or on the blank (22) within a packaging machine, by means of a controlled printing unit (40) of the latter.

## Revendications

1. Boîte à couvercle basculant pour cigarettes comprenant une partie boîte (10), un col (13) constitué d'une paroi avant (14) et de pattes latérales (16) placé dans cette partie boîte (10) et une enveloppe intérieure (21) en papier ou en matériaux semblables au papier pour une groupe de cigarettes, la paroi avant (14) du col s'appuyant dans une zone inférieure par une languette (20) contre une paroi avant (15) de la partie boîte (10), et l'enveloppe intérieure (21) présentant des bords obliques (37) formés dans la zone de pattes latérales (31, 32) et, dans la zone d'une paroi avant (26), un volet à tirer (34) qui est limité par une ligne de perforations dirigée transversalement (35), caractérisée par le fait que
a) la patte à tirer (34) porte dans la zone de sa face avant ou de la paroi avant (26), à des fins publicitaires, une impression ou une image imprimée (36) servant de bon,
b) la ligne de perforations (35) pour la limitation inférieure du volet à tirer (34) est placée dans une zone située au-dessous d'un bord supérieur d'une paroi avant (15) de la partie boîte et au-dessus d'une paroi de fond (25), c'est-à-dire au-dessous de la languette (20) du col (13) et au-dessus des bords obliques (37) formés dans la zone des pattes latérales (31, 32).

2. Procédé de fabrication de boîtes à couvercle basculant pour cigarettes comprenant un col (13) constitué d'une paroi avant (14) et de pattes latérales (16) placé dans une partie boîte (10) et une enveloppe intérieure (21) d'un groupe de cigarettes, selon la renvendication 1, caractérisé par le fait
a) qu'on pourvoit de façon continue une bande de matériau (23) pour la production de flans (22) pour l'enveloppe intérieure (21) d'images imprimées (36) dans une zone correspondant à la face avant du volet à tirer (34) à réaliser,
b) qu'ensuite, on détache les flans (22) de la bande de matériau (23),
c) qu'on pourvoit les flans (22) d'une ligne de perforations (35) limitant le volet à tirer (34), ce de façon telle qu'elle soit placée à l'intérieur de la boîte à couvercle basculant au-dessous d'une languette (20) du col (13) et au-dessus de bords obliques (37) formés dans la zone de pattes latérales (31, 32) de l'enveloppe intérieure (21).

3. Procédé selon la revendication 2, caractérisé par le fait qu'on applique l'image imprimée (36) au moins partiellement ou un marquage de celle-ci à l'intérieur d'une empaqueteuse, au moyen d'un groupe imprimant commandé (40) de celle-ci, sur la bande de matériau (23) ou sur le flan (22).
